# EUROPÄISCHE PATENTSCHRIFT

(11) **EP 4 196 354 B1**
(45) Veröffentlichungstag und Bekanntmachung des Hinweises auf die Patenterteilung: **21.05.2025**
(21) Anmeldenummer: 21762450.1
(22) Anmeldetag: 12.08.2021
(51) Int. Cl.: B42D 25/355, B42D 25/373, B42D 25/378

(54) **FLÄCHIGES SICHERHEITSELEMENT MIT OPTISCHEN SICHERHEITSMERKMALEN**
FLAT SECURITY ELEMENT WITH OPTICAL SECURITY FEATURES
ÉLÉMENT DE SÉCURITÉ PLAT AYANT DES CARACTÉRISTIQUES DE SÉCURITÉ OPTIQUES

(30) Priorität: 14.08.2020 EP 20191070
(43) Veröffentlichungstag der Anmeldung: 21.06.2023
(73) Patentinhaber: Hueck Folien Gesellschaft m.b.H., 4342 Baumgartenberg (AT)
(72) Erfinder: MAYRHOFER, Marco, 4342 Baumgartenberg (AT)
(74) Vertreter: KLIMENT & HENHAPEL
(86) Internationale Anmeldenummer: PCT/EP2021/072544
(87) Internationale Veröffentlichungsnummer: WO 2022/034193

(56) Entgegenhaltungen:
- EP-A1- 0 330 733
- EP-A2- 0 400 902
- EP-A2- 0 400 902
- EP-A2- 0 659 936
- EP-A2- 1 550 562
- EP-A2- 2 420 391
- WO-A1-2018/145813
- WO-A1-2018/145813
- WO-A2-2004/049353
- FR-A1- 3 022 489
- FR-A1- 3 022 489
- GB-A- 2 323 814
- "OPTICAL DOCUMENT SECURITY", 1 January 2005, ARTECH HOUSE, Boston, Mass. [u.a.], ISBN: 978-1-58053-258-7, article VAN RENESSE RUDOLF L.: "Embedded Thread and Windowed Thread", pages: 76 - 79, XP055856313
- "OPTICAL DOCUMENT SECURITY (Third Edition)", 2005, ARTECH HOUSE, Boston, Mass. [u.a.], ISBN: 978-1-58053-258-7, article VAN RENESSE RUDOLF L.: "Embedded Thread and Windowed Thread", pages: 76 - 79, XP055856313

## Beschreibung

### GEBIET DER ERFINDUNG

Die Erfindung betrifft ein Ausgangsmaterial für ein Wertdokument, mit einem Sicherheitselement in Form eines Streifens zur Verwendung als Sicherheitsfaden in Wertdokumenten, wie Banknoten, wobei das Sicherheitselement auf einer ersten Oberfläche einen ersten Reflexionsgrad für sichtbares Licht aufweist,
wobei die erste Oberfläche des Sicherheitselements in zumindest einem ersten Längsabschnitt mit einer Abdeckschicht versehen ist, welche einen zweiten Reflexionsgrad für sichtbares Licht aufweist, der größer ist als der erste Reflexionsgrad der ersten Oberfläche, während die erste Oberfläche in zumindest einem zweiten Längsabschnitt nicht mit einer solchen Abdeckschicht versehen ist, und
wobei zumindest ein erster Längsabschnitt des Sicherheitselements, der mit einer Abdeckschicht versehen ist, von einem Abschnitt des Ausgangsmaterials zumindest bereichsweise abgedeckt ist, während zumindest ein zweiter Längsabschnitt des Sicherheitselements, der nicht mit einer Abdeckschicht versehen ist, nicht von einem Abschnitt des Ausgangsmaterials bedeckt ist oder ein solcher zweiter Längsabschnitt nur von einem weiteren Abschnitt des Ausgangsmaterials mit einer geringeren Dicke als jener Abschnitt des Ausgangsmaterials bedeckt ist, der zumindest einen ersten, mit einer Abdeckschicht versehenen Längsabschnitt des Sicherheitselements abdeckt.

Die Erfindung umfasst auch ein Wertdokument, welches dieses Ausgangsmaterial umfasst. Das erfindungsgemäße Sicherheitselement ist insbesondere als Sicherheitsfaden für Wertdokumente mit einem Fenster-Sicherheitsfaden geeignet.

### STAND DER TECHNIK

Ein Sicherheitsfaden ist in der Regel ein 0,5 mm bis 8 mm breiter Streifen, etwa aus Kunststoff, welcher Streifen innerhalb des Ausgangsmaterials des Wertdokuments, in der Regel Papier, während der Herstellung des Ausgangsmaterials eingebracht wird. Bei einem Fenster-Sicherheitsfaden liegt der Sicherheitsfaden abschnittsweise offen, indem über dem Sicherheitsfaden die Papierdicke reduziert wird oder sich überhaupt kein Papier über diesem Abschnitt des Sicherheitsfadens befindet. Der Sicherheitsfaden kann zusätzlich mit Mustern, Zahlen oder Buchstaben oder einer gelaserten Markierung oder weiteren optischen oder unsichtbaren Eigenschaften versehen sein, sodass diese Information im Fenster des Ausgangsmaterials bzw. des fertigen Wertdokuments sichtbar ist.

Aus der EP 2420391 A1 ist ein Sicherheitsfaden mit einer nur abschnittsweise angeordneten metallischen Schicht bekannt. Die EP 2420391 A1 enthält keine Angaben zur relativen Anordnung von einzelnen Abschnitten des Sicherheitsfadens und Fenstern.

Die WO 2004/049353 A2 offenbart den Oberbegriff des Anspruchs 1 und betrifft einen Sicherheitsfaden mit einer Trägerfolie und einer auf die Trägerfolie aufgebrachten Abdeckschicht. Die Abdeckschicht weist Aussparungen auf, die registerhaltig ein Druckbild enthalten. Die Abdeckschicht kann eine Metallbeschichtung umfassen und damit einen höheren Reflexionsgrad aufweisen als z.B. das Druckbild. Die Abdeckschicht ist über die gesamte Länge des Sicherheitsfadens vorhanden.

Die WO 2018/145813 A1 betrifft ein Wertdokument mit einem Fenstersicherheitsfaden, welcher an einer Oberfläche des Substrats in einer Abfolge von Fensterbereichen sichtbar und in einer Abfolge von zwischen den Fensterbereichen liegenden Stegbereichen verdeckt ist. Der Sicherheitsfaden ist mit seiner Abfolge von Prüfbereichen und Freibereichen registriert zu der Abfolge von Fensterbereichen und Stegbereichen in das Substrat eingebettet, so dass die Sicherheitsmerkmale der Prüfbereiche in den Fensterbereichen in reflektiertem Licht sichtbar sind und die Freibereiche in den Stegbereichen verborgen sind. Die Freibereiche sind ohne jegliche Sicherheitsmerkmale ausgebildet und sind beispielsweise durch die blanke Trägerfolie des Sicherheitsfadens gebildet. Die WO 2018/145813 A1 offenbart keine Abdeckschicht im Freibereich des Sicherheitsfadens.

Beim Fenster-Sicherheitsfaden ist es erwünscht, dass dieser nur im Fenster sichtbar ist, wo die Papierdicke reduziert oder überhaupt nicht vorhanden ist, während er im sogenannten Brückenbereich, wo er im Papier verläuft und somit von einer Papierlage bedeckt ist, möglichst nicht sichtbar sein soll. Viele Sicherheitsfäden weisen mittlerweile eine durchgehende metallische Oberfläche auf und sind daher auch im Brückenbereich in Reflexion kaum sichtbar.

Wenn ein Fenster-Sicherheitsfaden jedoch einen niedrigen Reflexionsgrad aufweist, ist die Papierlage im Brückenbereich im Auflicht gesehen oft nicht ausreichend dick, um den Fenster-Sicherheitsfaden so abzudecken, dass dieser nicht sichtbar ist. Bleibt der Fenster-Sicherheitsfaden durch die Papierlage im Brückenbereich sichtbar, beeinträchtigt dies den optischen Eindruck des Wertdokuments.

### DARSTELLUNG DER ERFINDUNG

Eine Aufgabe der Erfindung ist es daher, ein Ausgangsmaterial mit Sicherheitselement in Form eines Streifens zur Verwendung als Sicherheitsfaden in Wertdokumenten bereitzustellen, das trotz niedrigem Reflexionsgrad, also etwa trotz nicht durchgehender oberflächlicher Metallisierung, im Brückenbereich eines Wertdokuments im Auflicht weniger stark optisch erkennbar ist.

Diese Aufgabe wird durch ein Ausgangsmaterial gemäß Anspruch 1 gelöst. Dabei ist vorgesehen, dass die Länge des ersten Längsabschnitts des Sicherheitselements, der mit einer Abdeckschicht versehen ist, der Länge des Abschnitts des Ausgangsmaterials entspricht, welches diesen ersten Längsabschnitt abdeckt, wobei der erste Längsabschnitt nicht wesentlich über diesen Brückenbereich hinausragt oder diesen im Wesentlichen ganz durchmisst, während die Länge des zweiten Längsabschnitts des Sicherheitselements, der nicht mit einer Abdeckschicht versehen ist, der Länge eines Fensters des Ausgangsmaterials entspricht, das entweder eine durchgehende Ausnehmung im Ausgangsmaterial bildet, das über dem Sicherheitselement angeordnet ist, oder durch einen weiteren Abschnitt des Ausgangsmaterials mit einer geringeren Dicke als jener Abschnitt des Ausgangsmaterials gebildet wird, der den ersten, mit einer Abdeckschicht versehenen Längsabschnitt des Sicherheitselements abdeckt.

Durch die Abdeckschicht wird also das Reflexionsvermögen des Streifens in diesem Längsabschnitt erhöht, sodass dieser Längsabschnitt im Auflicht heller erscheint. Die Länge eines beschichteten Längsabschnitts wird beispielsweise so dimensioniert, dass sie der Länge eines Brückenbereichs des Ausgangsmaterials bzw. des Wertdokuments entspricht, in welches der Streifen integriert werden soll. Dadurch ist der Streifen im Brückenbereich, je nach Dicke des über der Abdeckschicht angeordneten Abschnitts des Ausgangsmaterials bzw. des Wertdokuments, also etwa je nach Dicke einer über der Abdeckschicht angeordneten Papierlage im Brückenbereich, und je nach Reflexionsgrad der Abdeckschicht wenig bis gar nicht sichtbar. Sind pro Wertdokument mehrere Brückenbereiche vorhanden, ist zusätzlich der Abstand der beschichteten Längsabschnitte an die Abstände der Brückenbereiche anzugleichen. Der oder die nicht beschichteten Längsabschnitte zeigen nach wie vor die gewünschte erste Oberfläche mit den gegebenenfalls darauf befindlichen Informationen und erscheinen nach dem Einbetten des Streifens in das Ausgangsmaterial, meist Papier, für das Wertdokument in einem Fenster des Wertdokuments.

Jener Abschnitt des Ausgangsmaterials, der den ersten, beschichteten Längsabschnitt des Sicherheitselements bedeckt, wird als Brückenbereich bezeichnet. Das Fenster des Ausgangsmaterials bzw. Wertdokuments, in welchem der zweite, nicht beschichtete Längsabschnitt des Sicherheitselements sichtbar sein soll, kann erstens so gebildet werden, dass dieser gar nicht von einem Abschnitt des Ausgangsmaterial bedeckt ist, das Fenster also eine durchgehende Ausnehmung im Ausgangsmaterial bildet, das über dem Sicherheitselement angeordnet ist. Das Fenster kann zweitens so gebildet werden, dass zwar der zweite, nicht beschichtete Längsabschnitt des Sicherheitselements auch von einem Abschnitt des Ausgangsmaterial bedeckt ist, dieser weitere Abschnitt aber eine geringere Dicke hat als der Brückenbereich, sodass im Fenster das Sicherheitselement jedenfalls besser sichtbar ist als im Brückenbereich.

Wenn die Länge eines ersten Längsabschnitts des Sicherheitselements, der mit einer Abdeckschicht versehen ist, der Länge des Abschnitts des Ausgangsmaterials entspricht, welches diesen ersten Längsabschnitt abdeckt, sind, mit anderen Worten, in Längsrichtung des Sicherheitselements gesehen, der Brückenbereich und der erste, beschichtete Längsabschnitt des Sicherheitselements gleich lang. Insbesondere wird dann der zweite, nicht beschichtete Längsabschnitt der Länge des Fensters entsprechen.

Es ist auch denkbar, dass die Länge eines beschichteten Längsabschnitts größer ist als die Länge eines zugehörigen Brückenbereichs des Ausgangsmaterials bzw. Wertdokuments, in welches der Streifen integriert werden soll. Dadurch tritt im Ausgangsmaterial bzw. im Wertdokument, in Längsrichtung des Streifens gesehen, vor und/oder nach dem Brückenbereich ein Längsabschnitt mit Abdeckschicht an die Oberfläche und wird sichtbar. Dieser sichtbare Längsabschnitt mit Abdeckschicht kann wieder ein Sicherheitsmerkmal darstellen, da er einen Bereich mit einem dritten optischen Eindruck verwirklicht (neben dem Brückenbereich, wo die Abdeckschicht von einem Abschnitt des Ausgangsmaterials bzw. Wertdokuments verdeckt ist, und neben dem sichtbaren Abschnitt des Streifens, der weder von einer Abdeckschicht noch von einem Abschnitt des Ausgangsmaterials bzw. Wertdokuments (oder nur von einem entsprechend dünneren weiteren Abschnitt des Ausgangsmaterials bzw. Wertdokuments) bedeckt ist und damit den sichtbaren Sicherheitsfaden bildet).

Entsprechend entspricht die Länge eines ersten Längsabschnitts des Sicherheitselements, der mit einer Abdeckschicht versehen ist, der Länge des Abschnitts des Ausgangsmaterials, welches diesen ersten Längsabschnitt abdeckt. Insbesondere kann vorgesehen sein, dass die Abdeckschicht über weniger als 20%, insbesondere über weniger als 10%, des Durchmessers eines Fensters sichtbar ist, das durch eine Ausnehmung im Ausgangsmaterial gebildet wird oder durch einen weiteren Abschnitt des Ausgangsmaterials mit einer geringeren Dicke als jener Abschnitt des Ausgangsmaterials, der zumindest einen ersten, mit einer Abdeckschicht versehenen Längsabschnitt des Sicherheitselements abdeckt.

Es ist auch denkbar, dass die Länge eines beschichteten Längsabschnitts kleiner ist als die Länge eines zugehörigen Brückenbereichs des Ausgangsmaterials bzw. Wertdokuments, in welches der Streifen integriert werden soll. Dadurch liegt im Ausgangsmaterial bzw. Wertdokument, in Längsrichtung des Streifens gesehen, am Anfang und/oder am Ende des Brückenbereichs ein Längsabschnitt ohne Abdeckschicht unter dem Brückenbereich und wird sichtbarer als jener Längsabschnitt des Streifens, der mit einer Abdeckschicht bedeckt ist. Dieser mehr sichtbare Längsabschnitt ohne Abdeckschicht kann wieder ein Sicherheitsmerkmal darstellen, da er einen Bereich mit einem dritten optischen Eindruck verwirklicht (neben dem restlichen Brückenbereich, wo eine Abdeckschicht vorhanden ist, und neben dem sichtbaren Abschnitt des Streifens, der weder von einer Abdeckschicht noch von einem Abschnitt des Ausgangsmaterials bzw. Wertdokuments (oder nur von einem entsprechend dünneren weiteren Abschnitt des Ausgangsmaterials bzw. Wertdokuments) bedeckt ist und damit den sichtbaren Sicherheitsfaden bildet).

Entsprechend wäre die Länge eines ersten Längsabschnitts des Sicherheitselements, der mit einer Abdeckschicht versehen ist, kleiner ist als die Länge des zugehörigen Abschnitts des Ausgangsmaterials, welches diesen ersten Längsabschnitt abdeckt.

Der Reflexionsgrad bezeichnet das Verhältnis zwischen reflektierter und einfallender Intensität des Lichts. Der Reflexionsgrad besagt, wie viel Prozent des auf eine Fläche fallenden Lichtstroms reflektiert werden.

Das Ausgangsmaterial für das Wertdokument wird in der Regel in Bögen oder Rollen vorliegen. Auch das Sicherheitselement wird in der Regel als endloser Streifen oder zumindest als Streifen für mehrere gleichartige Wertdokumente vorliegen. Durch Beschneiden des mit dem Streifen versehenen Ausgangsmaterials werden dann z.B. die einzelnen gleichartigen Wertdokumente hergestellt. Insofern kann vorgesehen sein, dass einer oder mehrere erste Längsabschnitte des Sicherheitselements, die mit einer Abdeckschicht versehen sind, sich in Längsrichtung des Sicherheitselements periodisch wiederholen. Dabei ist darauf zu achten, dass die Abstände der ersten Längsabschnitte so bemessen sind, dass diese ersten Längsabschnitte jeweils im Brückenbereich zu liegen kommen. Es ist also eine im Wesentlichen registergenaue Einbringung des Streifens in das Ausgangsmaterial für das Wertdokument (bzw. in das Wertdokument) sicherzustellen. Durch Produktionsschwankungen kann es vorkommen, dass die mit der Abdeckschicht versehenen ersten Längsabschnitte unbeabsichtigt unwesentlich in das Fenster ragen, was aber dennoch unter die Erfindung fallen würde. Als unwesentlich wird es angesehen, wenn die Abdeckschicht über weniger als 20%, insbesondere über weniger als 10%, des Durchmessers des Fensters sichtbar ist.

Ein besonders gutes Ergebnis wird erzielt, wenn die erste Oberfläche des Sicherheitselements in zumindest einem ersten Längsabschnitt vollständig mit einer Abdeckschicht versehen ist. Dabei ist also die gesamte Breite des Streifens in diesem Längsabschnitt mit einer Abdeckschicht versehen. Die Abdeckschicht hat dann entsprechend die Form eines Rechtecks mit einer Breite (oder Länge), welche der Breite des Streifens entspricht und mit einer Länge (oder Breite), welche der Länge des ersten Längsabschnitts entspricht.

Alternativ kann vorgesehen sein, dass die erste Oberfläche des Sicherheitselements in zumindest einem ersten Längsabschnitt partiell mit einer Abdeckschicht versehen ist, wobei Aussparungen in der Abdeckschicht Zeichen oder Muster bilden. Die Abdeckschicht erfüllt weiterhin ihre Aufgabe, den Streifen als solchen später im Brückenbereich des Ausgangsmaterials bzw. Wertdokuments nicht oder wenig sichtbar zu machen. Die Ausnehmungen in der Abdeckschicht machen zwar wieder die nicht beschichtete Oberfläche des Streifens sichtbar, allerdings sieht der Betrachter die Zeichen oder Muster und keinen durchgehenden dunklen Streifen. Die auf diese Weise hergestellten Zeichen oder Muster dienen als weitere Sicherheitsmerkmale.

In einer weiteren Ausführungsform der Erfindung ist vorgesehen, dass auf die Abdeckschicht des Sicherheitselements zumindest ein Zeichen oder Muster aufgebracht ist, das einen dritten Reflexionsgrad für sichtbares Licht aufweist, der kleiner als der zweite Reflexionsgrad der Abdeckschicht ist. Vereinfacht gesagt werden auf die relativ hell erscheinende Abdeckschicht relativ dazu dunkel erscheinende Zeichen oder Muster aufgebracht. Diese Zeichen oder Muster scheinen dann im Brückenbereich des Ausgangsmaterials bzw. Wertdokuments durch den Abschnitt des Ausgangsmaterials bzw. Wertdokuments durch und dienen als weitere Sicherheitsmerkmale. Diese Zeichen oder Muster können etwa auf die Abdeckschicht gedruckt sein.

Es wäre auch denkbar, dass die zweite Oberfläche des Sicherheitselements, also die andere Seite des Streifens, ebenfalls einen niedrigen Reflexionsgrad aufweist und in einem Brückenbereich auf der anderen Seite des Ausgangsmaterials bzw. Wertdokuments ebenfalls als dunkler Streifen durchscheinen würde. In diesem Fall kann vorgesehen sein, dass die zweite Oberfläche des Sicherheitselements einen ersten Reflexionsgrad für sichtbares Licht aufweist und in zumindest einem ersten Längsabschnitt mit einer Abdeckschicht versehen ist, welche einen zweiten Reflexionsgrad für sichtbares Licht aufweist, der größer ist als der erste Reflexionsgrad der zweiten Oberfläche, während die zweite Oberfläche in zumindest einem zweiten Längsabschnitt nicht mit einer solchen Abdeckschicht versehen ist. Auf diese Weise könnte auch die zweite Seite des Streifens als Fenster-Sicherheitsfaden genützt werden. Das Ausgangsmaterial bzw. Wertdokument müsste dann auch entsprechend auf der zweiten Seite Fenster und Brückenbereiche aufweisen.

Die Abdeckschicht auf der zweiten Oberfläche des Sicherheitselements kann in den gleichen Ausführungsformen ausgebildet sein wie die Abdeckschicht auf der ersten Oberfläche: einer oder mehrere erste Längsabschnitte, die mit einer Abdeckschicht versehen sind, können sich in Längsrichtung des Sicherheitselements periodisch wiederholen. Lage, Länge und Periodizität dieser ersten Längsabschnitte können, müssen aber nicht mit jenen auf der ersten Oberfläche übereinstimmen. Weiters kann die zweite Oberfläche in zumindest einem ersten Längsabschnitt vollständig mit einer Abdeckschicht versehen sein. Weiters kann die zweite Oberfläche in zumindest einem ersten Längsabschnitt partiell mit einer Abdeckschicht versehen sein, wobei Aussparungen in der Abdeckschicht Zeichen oder Muster bilden. Weiters kann auf die Abdeckschicht zumindest ein Zeichen oder Muster aufgebracht sein, das einen dritten Reflexionsgrad für sichtbares Licht aufweist, der kleiner als der zweite Reflexionsgrad der Abdeckschicht ist. Für die Anordnung der Brückenbereiche und Fenster des Ausgangsmaterials auf der zweiten Oberfläche des Sicherheitselements gilt das gleiche wie oben für die erste Oberfläche des Sicherheitselements beschrieben.

In einer Ausführungsform der Erfindung ist vorgesehen, dass die Abdeckschicht des Sicherheitselements eine metallische Schicht umfasst. Insbesondere kann die Abdeckschicht eine metallische Schicht sein. Bei einer metallischen Schicht kann es sich um eine reine Metallschicht handeln oder um eine metallische Cluster enthaltende Schicht. Vorzugsweise umfasst die metallische Schicht zumindest ein Metall der Gruppe bestehend aus Aluminium, Gold, Titan, Vanadium, Kobalt, Wolfram, Niob, Eisen, Molybdän, Palladium, Platin, Chrom, Silber, Kupfer, Nickel, Tantal, Zinn und/oder deren Legierungen, beispielsweise Gold/Palladium, Kupfer/Nickel, Kupfer/Aluminium oder Chrom/Nickel.

In einer Ausführungsform der Erfindung ist vorgesehen, dass die Abdeckschicht des Sicherheitselements eine Metalleffektfarbe enthält. Insbesondere kann die Abdeckschicht eine Schicht aus Metalleffektfarbe sein. Metalleffektfarben sind Farben oder Lacke etwa auf Basis von Metallpigmenten oder von dotierten oder undotierten Halbleiterpigmenten, vorzugsweise in Form von Plättchen. Beispiele für derartige Halbleiterpigmente sind Silizium-, Gallium- oder Tellur-Pigmente, die einen metallischen Glanz aufweisen. Beispiele für Metallpigmente sind Pigmente enthaltend Aluminium, Gold, Titan, Vanadium, Kobalt, Wolfram, Niob, Eisen, Molybdän, Palladium, Platin, Chrom, Silber, Kupfer, Nickel, Tantal, Zinn und/oder deren Legierungen. Diese Pigmente und die unter Verwendung dieser Pigmente hergestellte Farbe oder der damit hergestellte Lack weisen einen metallischen Glanz auf und erscheinen daher visuell als metallisch glänzende oder reflektierende Beschichtung. Unter Metalleffektfarben werden hier auch auf Basis von Glimmer, belegt mit Titanoxid TiO oder Eisen Fe hergestellte Farben oder Lacke verstanden.

In einer Ausführungsform der Erfindung ist vorgesehen, dass die Abdeckschicht des Sicherheitselements eine gedruckte Farbe enthält. Insbesondere kann die Abdeckschicht eine Schicht aus einer gedruckten Farbe sein. In diesem Fall wird also Farbe auf den oder die ersten Längsabschnitte der ersten Oberfläche des Sicherheitselements aufgedruckt. Durch entsprechende Wahl der Farbpigmente wird sichergestellt, dass diese einen entsprechend hohen Reflexionsgrad aufweisen.

In einer Ausführungsform der Erfindung ist vorgesehen, dass die Abdeckschicht des Sicherheitselements Weißpigmente enthält. Insbesondere kann die Abdeckschicht eine Schicht aus einem Material sein, das Weißpigmente enthält. Bekannte Weißpigmente sind etwa TiO₂ oder ZnS.

Grundsätzlich können mehrere Materialien der genannten Ausführungsformen für die Abdeckschicht miteinander kombiniert werden, etwa indem mehrere Schichten der unterschiedlichen Materialien übereinander die Abdeckschicht ergeben. Oder es werden mehrere Materialien zuerst vermischt und dann als eine Schicht aufgetragen, etwa indem Weißpigmente in andere, dann aufgedruckte Farben gemischt werden. Oder es werden mehrere Materialien der genannten Ausführungsformen nebeneinander angeordnet, um die Abdeckschicht zu bilden.

Das Ausgangsmaterial, meist Papier, für das Wertdokument wird in der Regel in Form von Bögen oder Rollen hergestellt. Auch das Sicherheitselement wird in der Regel als endloser Streifen oder zumindest als Streifen für mehrere gleichartige Wertdokumente vorliegen. Der Streifen wird dann z.B. zwischen zwei Schichten des Ausgangsmaterials eingebettet. Dabei wird der Streifen auf eine, insbesondere dickere, Grundschicht aufgelegt und mit einer, insbesondere dünneren, Deckschicht bedeckt, wobei diese Deckschicht, etwa eine Papierlage, in einem Fenster eine noch geringere Dicke oder eine Ausnehmung aufweist. Die beiden Schichten werden miteinander zum Ausgangsmaterial verbunden, der Streifen, der das Sicherheitselement bildet, ist in das Ausgangsmaterial eingebettet. Durch Beschneiden des mit dem Streifen versehenen Ausgangsmaterials werden dann z.B. die einzelnen gleichartigen Wertdokumente hergestellt. Die ersten Längsabschnitte, die mit einer Abdeckschicht versehen sind, wiederholen sich in Längsrichtung des Sicherheitselements periodisch, entsprechend der Abmessung des Wertdokuments in der Richtung des Sicherheitselements. Somit liegen diese ersten Längsabschnitte jeweils in einem Brückenbereich, während die zweiten Längsabschnitte jeweils in einem Fenster liegen.

Das Ausgangsmaterial kann nach dem Einbetten des Sicherheitselements noch bedruckt und mit weiteren Sicherheitselementen versehen werden. Die einzelnen gleichartigen Wertdokumente werden dann durch Zerschneiden des Ausgangsmaterials hergestellt.

Die Erfindung betrifft auch ein Wertdokument mit einem erfindungsgemäßen Sicherheitselement, also ein Wertdokument, das zumindest ein erfindungsgemäßes Ausgangsmaterial umfasst, insbesondere aus einem erfindungsgemäßen Ausgangsmaterial hergestellt ist. Dabei ist folglich vorgesehen, dass zumindest ein erster Längsabschnitt des Sicherheitselements, der mit einer Abdeckschicht versehen ist, von einem Abschnitt des Wertdokuments zumindest bereichsweise abgedeckt ist, während zumindest ein zweiter Längsabschnitt des Sicherheitselements, der nicht mit einer Abdeckschicht versehen ist, nicht von einem Abschnitt des Wertdokuments bedeckt ist, und dass zumindest ein erster Längsabschnitt des Sicherheitselements, der mit einer Abdeckschicht versehen ist, von einem Abschnitt des Ausgangsmaterials zumindest bereichsweise abgedeckt ist, während zumindest ein zweiter Längsabschnitt des Sicherheitselements, der nicht mit einer Abdeckschicht versehen ist, nicht von einem Abschnitt des Ausgangsmaterials bedeckt ist oder ein solcher zweiter Längsabschnitt nur von einem weiteren Abschnitt des Ausgangsmaterials mit einer geringeren Dicke als jener Abschnitt des Ausgangsmaterials bedeckt ist, der zumindest einen ersten, mit einer Abdeckschicht versehenen Längsabschnitt des Sicherheitselements abdeckt.

Die Länge eines mit einer Abdeckschicht beschichteten Längsabschnitts wird beispielsweise so dimensioniert, dass sie der Länge eines Brückenbereichs des Wertdokuments (bzw. Ausgangsmaterials) entspricht, in welches der Streifen integriert ist. Dadurch ist der beschichtete Längsabschnitt vollständig vom Abschnitt des Wertdokuments (bzw. Ausgangsmaterials), welcher Abschnitt den Brückenbereich bildet, abgedeckt und der Streifen ist im Brückenbereich, je nach Dicke des über der Abdeckschicht angeordneten Abschnitts des Wertdokuments (bzw. Ausgangsmaterials), also etwa je nach Dicke einer über der Abdeckschicht angeordneten Papierlage im Brückenbereich, und je nach Reflexionsgrad der Abdeckschicht wenig bis gar nicht sichtbar. Sind pro Wertdokument mehrere Brückenbereiche vorhanden, ist zusätzlich vorzugsweise der Abstand der beschichteten Längsabschnitte an die Abstände der Brückenbereiche anzugleichen, sodass auch alle anderen beschichteten Längsabschnitte jeweils in einem Brückenbereich liegen und in Längsrichtung des Streifens nicht wesentlich über diesen Brückenbereich hinausragen oder diesen im Wesentlichen ganz durchmessen. Der oder die nicht beschichteten Längsabschnitte zeigen nach wie vor die gewünschte erste Oberfläche mit den gegebenenfalls darauf befindlichen Informationen und erscheinen in einem Fenster des Wertdokuments.

Es ist auch denkbar, dass die Länge eines beschichteten Längsabschnitts größer ist als die Länge eines zugehörigen Brückenbereichs des Wertdokuments (bzw. Ausgangsmaterials), also größer als die Länge eines Abschnitts des Wertdokuments (bzw. Ausgangsmaterials), der diesen ersten Längsabschnitt abdeckt. Dadurch tritt im Wertdokument (bzw. Ausgangsmaterial), in Längsrichtung des Streifens gesehen, vor und/oder nach dem Brückenbereich ein Längsabschnitt mit Abdeckschicht an die Oberfläche und wird im Fenster des Wertdokuments (bzw. Ausgangsmaterials) sichtbar. Dieser sichtbare Längsabschnitt mit Abdeckschicht kann wieder ein Sicherheitsmerkmal darstellen, da er einen Bereich mit einem dritten optischen Eindruck verwirklicht (neben dem Brückenbereich, wo die Abdeckschicht von einem Abschnitt des Wertdokuments verdeckt ist, und neben dem sichtbaren Abschnitt des Streifens, der weder von einer Abdeckschicht noch von einem Abschnitt des Wertdokuments bzw. Ausgangsmaterials (oder nur von einem entsprechend dünneren weiteren Abschnitt des Ausgangsmaterials bzw. Wertdokuments) bedeckt ist und damit den im Fenster sichtbaren Sicherheitsfaden bildet).

Es ist auch denkbar, dass die Länge eines beschichteten Längsabschnitts kleiner ist als die Länge eines zugehörigen Brückenbereichs des Wertdokuments (bzw. Ausgangsmaterials). Dadurch liegt im Wertdokument (bzw. Ausgangsmaterial), in Längsrichtung des Streifens gesehen, am Anfang und/oder am Ende des Brückenbereichs ein Längsabschnitt ohne Abdeckschicht unter dem Brückenbereich und wird sichtbarer als jener Längsabschnitt des Streifens, der mit einer Abdeckschicht bedeckt ist. Dieser mehr sichtbare Längsabschnitt ohne Abdeckschicht kann wieder ein Sicherheitsmerkmal darstellen, da er einen Bereich mit einem dritten optischen Eindruck verwirklicht (neben dem restlichen Brückenbereich, wo eine Abdeckschicht vorhanden ist, und neben dem sichtbaren Abschnitt des Streifens, der weder von einer Abdeckschicht noch von einem Abschnitt des Wertdokuments bzw. Ausgangsmaterials (oder nur von einem entsprechend dünneren weiteren Abschnitt des Ausgangsmaterials bzw. Wertdokuments) bedeckt ist und damit den im Fenster sichtbaren Sicherheitsfaden bildet).

Der als Sicherheitselement verwendete Streifen hat in der Regel eine Dicke von 5-700 µm, bevorzugt 5-200 µm, besonders bevorzugt 5-50 µm. Als Material kommen beispielsweise transparente Trägerfolien, vorzugsweise flexible Kunststofffolien, beispielsweise aus Polyimid (PI), Polypropylen (PP), monoaxial orientiertem Polypropylen (MOPP), biaxial orientierten Polypropylen (BOPP), Polyethylen (PE), Polyphenylensulfid (PPS), Polyetheretherketon (PEEK), Polyetherketon (PEK), Polyethylenimid (PEI), Polysulfon (PSU), Polyaryletherketon (PAEK), Polyethylennaphthalat (PEN), flüssigkristalline Polymere (LCP), Polyester, Polybutylenterephthalat (PBT), Polyethylenterephthalat (PET), Polyamid (PA), Polycarbonat (PC), Cycloolefincopolymere (COC), Polyoximethylen (POM), Acrylnitril-butadien-styrol (ABS), Polyvinylchlorid (PVC) Ethylentetrafluorethylen (ETFE), Polytetrafluorethylen (PTFE), Polyvinylfluorid (PVF), Polyvinylidenfluorid (PVDF), Ethylen-Tetrafluorethylen-Hexafluorpropylen-Fluorterpolymer (EFEP), aus Co-Polymeren der vorgenannten Materialien und/oder aus Mischungen von mehreren der vorgenannten Materialien in Frage. Das Material kann transparent, transluzent, semiopak oder opak sein.

Das Sicherheitselement, enthaltend die Abdeckschicht, kann insbesondere auf der ersten Oberfläche, die im Wertdokument teilweise an der Oberfläche des Wertdokuments liegen kann, oberflächenbehandelt, beschichtet oder kaschiert, beispielsweise mit Kunststoffen beschichtet oder kaschiert, oder lackiert sein, um gegen mechanische, physikalische und/oder chemische Einflüsse geschützt zu sein. Eine Schutzlackschicht kann beispielsweise auf Basis von Nitrocellulose, Acrylaten und deren Copolymeren, Polyamiden und deren Copolymeren, Polyvinylchloriden und deren Copolymeren aufgebaut sein oder aus einem vernetzenden Lack bestehen. Ferner kann das Sicherheitselement ein- oder beidseitig mit einer Kleberschicht versehen werden, um eine Festlegung im Ausgangsmaterial für das Wertdokument zu ermöglichen. Diese Kleberschicht kann entweder in Form einer Heißsiegel-, Kaltsiegel- oder Selbstklebebeschichtung ausgeführt sein.

### KURZE BESCHREIBUNG DER FIGUREN

Die Erfindung wird nun anhand schematischer Figuren näher erläutert, die Ausführungsbeispiele darstellen. Dabei zeigt
Fig. 1 eine Aufsicht auf ein Wertdokument gemäß dem Stand der Technik,
Fig. 2 eine Aufsicht auf ein erfindungsgemäßes Wertdokument,
Fig. 3 einen Querschnitt durch das Wertdokument aus Fig. 2 gemäß Schnittlinie A-A.

### WEGE ZUR AUSFÜHRUNG DER ERFINDUNG

Fig. 1 zeigt die Aufsicht auf einen Abschnitt eines Wertdokuments 1, hier einer Banknote. In diese ist ein Sicherheitselement 2 in Form eines, hier senkrecht verlaufenden, Sicherheitsfadens eingebettet, der einen Fenster-Sicherheitsfaden bildet. Das Sicherheitselement 2 ist mit der ersten Oberfläche, die nicht metallisiert ist, zum Betrachter gerichtet und liegt in zwei, hier rechteckigen, Fenstern 3 frei, wird also nicht oder weniger als in den Brückenbereichen 4 von Papier des Wertdokuments 1 bedeckt. In drei Brückenbereichen 4 liegt das Sicherheitselement 2 unter einer Papierlage, ist jedoch immer noch als dunkler Bereich zu erkennen.

Um das Sicherheitselement 2 mit dem erfindungsgemäßen Merkmal der Abdeckschicht 11 zu versehen, wird nun, vor dem Einbetten des Sicherheitselements 2 in das Wertdokument 1, in jenen Längsbereichen des Sicherheitselements 2, die den Brückenbereichen 4 entsprechen, eine Abdeckschicht 11 aufgebracht, welche heller erscheint als die Oberfläche des Sicherheitselements 2 im Fenster 3. Dadurch ist das Sicherheitselement 2 in Fig. 2 nun in den Brückenbereichen 4 weniger oder gar nicht mehr sichtbar.

Fig. 3 zeigt einen Querschnitt durch das Wertdokument 1 aus Fig. 2 gemäß Schnittlinie A-A. Die Längsrichtung des Sicherheitselements 2 verläuft hier also waagrecht in Zeichenebene, das Licht fällt von oben auf das Wertdokument 1, der Betrachter sieht von oben auf das Wertdokument 1. Es sind die einzelnen Schichten des Wertdokuments 1 bzw. des Sicherheitselements 2 zu sehen.

Von der untersten Schicht des Wertdokuments 1 ist hier nur ein Teil dargestellt, die unterste Schicht ist das Papier 5, aus dem das Wertdokument 1 hauptsächlich besteht, und wäre im Verhältnis zu den anderen Schichten entsprechend dicker. Auf dem Papier 5 ist das Sicherheitselement 2 aufgebracht, hier bestehend aus den folgenden Schichten: eine Schicht aus Heißsiegellack 6, zum Verkleben des Sicherheitselements 2 mit dem Papier 5, gefolgt von einem Primer 7, welcher der Haftvermittlung dient. Auf den Primer 7 folgt das eigentliche Trägermaterial des Sicherheitselements 2, hier eine Schicht aus PET 8. Auf dem Trägermaterial PET 8 ist eine absorbierende schwarze Lackschicht 9 aufgebracht, die wiederum eine Schicht 10 trägt, die hier einen Farbkippeffekt bewirkt. Dieser Farbkippeffekt soll in den Fenstern 3 sichtbar sein. Damit das Sicherheitselement mit seiner Schicht 10 aber nicht durch die Brückenbereiche 4, die aus Papier 5 bestehen, durchscheint und dunkel wirkt, wird dort jeweils eine Abdeckschicht 11 aufgebracht. Das Sicherheitselement 2 wird sodann über eine weitere Schicht Heißsiegellack 6 mit einer Deckschicht aus Papier 5, welche als Papierlage die Brückenbereiche 4 ausbildet, verbunden.

Selbstverständlich können statt der Schicht 10 für einen Farbkippeffekt auch eine oder mehrere andere schlecht reflektierende Schichten vorgesehen sein, insbesondere solche, die eine Information vermitteln. Je nach Aufbau können dann benachbarte Schichten, wie die absorbierende schwarze Lackschicht 9, wegfallen oder durch andere Schichten ersetzt werden.

Der optische Eindruck der Abdeckschicht 11 kann weiter verändert werden, wenn die Abdeckschicht 11 Aussparungen in Form von Zeichen oder Mustern bildet, oder wenn auf die Abdeckschicht 11 zumindest ein Zeichen oder Muster aufgebracht ist.

Die Abdeckschicht 11 könnte in Fig. 3 nun zumindest in einem Brückenbereich 4 links und/oder rechts kürzer ausgeführt werden, sodass die Abdeckschicht 11 dann (von links nach rechts gesehen) kürzer wäre als der Brückenbereich 4. Damit würde man drei unterschiedliche optische Effekte mit dem Sicherheitselement 2 erzielen: Der erste optische Eindruck entsteht im Brückenbereich, wo die Abdeckschicht 11 von einem Abschnitt des Papiers 5 verdeckt ist. Der zweite optische Eindruck entsteht im Bereich des Fensters 3, wo das Sicherheitselement 2 weder von einer Abdeckschicht 11 noch von einem Abschnitt des Papiers 5 bedeckt ist. Der dritte optische Eindruck entsteht im Brückenbereich 4, wo keine Abdeckschicht mehr vorhanden ist, also die Schicht 10 für einen Farbkippeffekt durch den Abschnitt des Papiers 5 sichtbar wäre.

Die Abdeckschicht 11 könnte in Fig. 3 alternativ oder zusätzlich zumindest in einem Brückenbereich 4 links und/oder rechts länger ausgeführt werden, sodass die Abdeckschicht 11 dann (von links nach rechts gesehen) länger wäre als der Brückenbereich 4. Damit würde man drei unterschiedliche optische Effekte mit dem Sicherheitselement 2 erzielen: Der erste optische Eindruck entsteht im Brückenbereich, wo die Abdeckschicht 11 von einem Abschnitt des Papiers 5 verdeckt ist. Der zweite optische Eindruck entsteht im Bereich des Fensters 3, wo das Sicherheitselement 2 weder von einer Abdeckschicht 11 noch von einem Abschnitt des Papiers 5 bedeckt ist. Der dritte optische Eindruck entsteht im Fenster 3, genauer links und rechts am Rand des Fensters 3, wo nun ebenfalls eine Abdeckschicht 11 vorhanden ist. Der dritte optische Eindruck kann weiter verändert werden, wenn die Abdeckschicht 11 dort Aussparungen in Form von Zeichen oder Mustern bildet, oder wenn dort auf die Abdeckschicht 11 zumindest ein Zeichen oder Muster aufgebracht ist.

### BEZUGSZEICHENLISTE

- 1: Wertdokument (Banknote)
- 2: Sicherheitselement
- 3: Fenster
- 4: Brückenbereich
- 5: Papier
- 6: Heißsiegellack
- 7: Primer
- 8: Trägermaterial PET
- 9: absorbierende schwarze Lackschicht
- 10: Schicht für Farbkippeffekt
- 11: Abdeckschicht

## Patentansprüche

1. Ausgangsmaterial für ein Wertdokument (1), mit einem Sicherheitselement (2) in Form eines Streifens zur Verwendung als Sicherheitsfaden in Wertdokumenten (1), wie Banknoten, wobei das Sicherheitselement (2) auf einer ersten Oberfläche einen ersten Reflexionsgrad für sichtbares Licht aufweist,
wobei die erste Oberfläche des Sicherheitselements (2) in zumindest einem ersten Längsabschnitt mit einer Abdeckschicht (11) versehen ist, welche einen zweiten Reflexionsgrad für sichtbares Licht aufweist, der größer ist als der erste Reflexionsgrad der ersten Oberfläche, während die erste Oberfläche in zumindest einem zweiten Längsabschnitt nicht mit einer solchen Abdeckschicht (11) versehen ist, und
wobei zumindest ein erster Längsabschnitt des Sicherheitselements (2), der mit einer Abdeckschicht (11) versehen ist, von einem Abschnitt des Ausgangsmaterials zumindest bereichsweise abgedeckt ist, während zumindest ein zweiter Längsabschnitt des Sicherheitselements (2), der nicht mit einer Abdeckschicht (11) versehen ist, nicht von einem Abschnitt des Ausgangsmaterials bedeckt ist oder ein solcher zweiter Längsabschnitt nur von einem weiteren Abschnitt des Ausgangsmaterials mit einer geringeren Dicke als jener Abschnitt des Ausgangsmaterials bedeckt ist, der zumindest einen ersten, mit einer Abdeckschicht (11) versehenen Längsabschnitt des Sicherheitselements abdeckt, **dadurch gekennzeichnet,**
**dass** die Länge des ersten Längsabschnitts des Sicherheitselements (2), der mit einer Abdeckschicht (11) versehen ist, der Länge des Abschnitts des Ausgangsmaterials entspricht, welches diesen ersten Längsabschnitt abdeckt, wobei der erste Längsabschnitt nicht wesentlich über diesen Brückenbereich (4) hinausragt oder diesen im Wesentlichen ganz durchmisst, während die Länge des zweiten Längsabschnitts des Sicherheitselements (2), der nicht mit einer Abdeckschicht (11) versehen ist, der Länge eines Fensters (3) des Ausgangsmaterials entspricht, das entweder eine durchgehende Ausnehmung im Ausgangsmaterial bildet, das über dem Sicherheitselement (2) angeordnet ist, oder durch einen weiteren Abschnitt des Ausgangsmaterials mit einer geringeren Dicke als jener Abschnitt des Ausgangsmaterials gebildet wird, der den ersten, mit einer Abdeckschicht (11) versehenen Längsabschnitt des Sicherheitselements abdeckt.

2. Ausgangsmaterial nach Anspruch 1, **dadurch gekennzeichnet, dass** einer oder mehrere erste Längsabschnitte des Sicherheitselements (2), die mit einer Abdeckschicht (11) versehen sind, sich in Längsrichtung des Sicherheitselements (2) periodisch wiederholen.

3. Ausgangsmaterial nach Anspruch 1 oder 2, **dadurch gekennzeichnet, dass** die erste Oberfläche des Sicherheitselements (2) in zumindest einem ersten Längsabschnitt vollständig mit einer Abdeckschicht (11) versehen ist.

4. Ausgangsmaterial nach Anspruch 1 oder 2, **dadurch gekennzeichnet, dass** die erste Oberfläche des Sicherheitselements (2) in zumindest einem ersten Längsabschnitt partiell mit einer Abdeckschicht (11) versehen ist, wobei Aussparungen in der Abdeckschicht (11) Zeichen oder Muster bilden.

5. Ausgangsmaterial nach einem der vorhergehenden Ansprüche, **dadurch gekennzeichnet, dass** auf die Abdeckschicht (11) des Sicherheitselements (2) zumindest ein Zeichen oder Muster aufgebracht ist, das einen dritten Reflexionsgrad für sichtbares Licht aufweist, der kleiner als der zweite Reflexionsgrad der Abdeckschicht (11) ist.

6. Ausgangsmaterial nach einem der vorhergehenden Ansprüche, **dadurch gekennzeichnet, dass** die zweite Oberfläche des Sicherheitselements (2) einen ersten Reflexionsgrad für sichtbares Licht aufweist und in zumindest einem ersten Längsabschnitt mit einer Abdeckschicht (11) versehen ist, welche einen zweiten Reflexionsgrad für sichtbares Licht aufweist, der größer ist als der erste Reflexionsgrad der zweiten Oberfläche, während die zweite Oberfläche in zumindest einem zweiten Längsabschnitt nicht mit einer solchen Abdeckschicht (11) versehen ist.

7. Ausgangsmaterial nach Anspruch 6, **dadurch gekennzeichnet, dass** die Abdeckschicht (11) auf der zweiten Oberfläche des Sicherheitselements (2) entsprechend einem der Ansprüche 3 bis 5 ausgebildet ist.

8. Ausgangsmaterial nach einem der vorhergehenden Ansprüche, **dadurch gekennzeichnet, dass** die Abdeckschicht (11) des Sicherheitselements (2) eine metallische Schicht umfasst.

9. Ausgangsmaterial nach einem der Ansprüche 1 bis 8, **dadurch gekennzeichnet, dass** die Abdeckschicht (11) des Sicherheitselements (2) eine Metalleffektfarbe enthält.

10. Ausgangsmaterial nach einem der Ansprüche 1 bis 9, **dadurch gekennzeichnet, dass** die Abdeckschicht (11) des Sicherheitselements (2) eine gedruckte Farbe enthält.

11. Ausgangsmaterial nach einem der Ansprüche 1 bis 10, **dadurch gekennzeichnet, dass** die Abdeckschicht (11) des Sicherheitselements (2) Weißpigmente enthält.

12. Wertdokument (1) mit einem Sicherheitselement (2), umfassend zumindest ein Ausgangsmaterial nach einem der Ansprüche 1 bis 11.

## Claims

1. A starting material for a value document (1), comprising a security element (2) in the form of a strip for use as security threads in value documents (1), such as banknotes, wherein the security element (2) has a first degree of reflection for visible light on a first surface,
wherein the first surface of the security element (2) is provided with a cover layer (11) in at least one first longitudinal portion, said cover layer having a second degree of reflection for visible light which is greater than the first degree of reflection of the first surface, while the first surface is not provided with such a cover layer (11) in at least one second longitudinal portion, and wherein at least one first longitudinal portion of the security element (2) which is provided with a cover layer (11) is covered by a portion of the starting material at least in some regions while at least a second longitudinal portion of the security element (2) which is not provided with a cover layer (11) is not covered by a portion of the starting material or such a second longitudinal portion is only covered by another portion of the starting material with a smaller thickness than the portion of the starting material which covers at least one first longitudinal portion of the security element provided with a cover layer (11), **characterised in that**
the length of the first longitudinal portion of the security element (2) which is provided with a cover layer (11) corresponds to the length of the portion of the starting material which covers this first longitudinal portion, wherein the first longitudinal portion does not project substantially beyond this bridge region (4) or runs substantially entirely through it, while the length of the second longitudinal portion of the security element (2) which is not provided with a cover layer (11) corresponds to the length of a window (3) of the starting material, which either forms in the starting material a continuous cutout, which is arranged above the security element (2), or is formed by a further portion of the starting material with a lower thickness than the portion of the starting material which covers the first longitudinal portion of the security element provided with a cover layer (11).

2. The starting material according to claim 1, **characterised in that** one or more first longitudinal portions of the security element (2) which are provided with a cover layer (11) repeat periodically in the longitudinal direction of the security element (2).

3. The starting material according to claim 1 or 2, **characterised in that** the first surface of the security element (2) is provided completely in at least one first longitudinal portion with a cover layer (11).

4. The starting material according to claim 1 or 2, **characterised in that** the first surface of the security element (2) is provided in at least a first longitudinal portion partially with a cover layer (11), wherein cutouts in the cover layer (11) form symbols or patterns.

5. The starting material according to any one of the preceding claims, **characterised in that** at least one symbol or pattern is applied to the cover layer (11) of the security element (2) and has a third degree of reflection for visible light that is smaller than the second degree of reflection of the cover layer (11).

6. The starting material according to any one of the preceding claims, **characterised in that** the second surface of the security element (2) has a first degree of reflection for visible light and is provided in at least a first longitudinal portion with a cover layer (11) which has a second degree of reflection for visible light which is greater than the first degree of reflection of the second surface, while the second surface is not provided with such a cover layer (11) in at least a second longitudinal portion.

7. The starting material according to claim 6, **characterised in that** the cover layer (11) is formed on the second surface of the security element (2) in accordance with any one of claims 3 to 5.

8. The starting material according to any one of the preceding claims, **characterised in that** the cover layer (11) of the security element (2) comprises a metal layer.

9. The starting material according to any one of claims 1 to 8, **characterised in that** the cover layer (11) of the security element (2) contains a metal effect colour.

10. The starting material according to any one of claims 1 to 9, **characterised in that** the cover layer (11) of the security element (2) contains a printed colour.

11. The starting material according to any one of claims 1 to 10, **characterised in that** the cover layer (11) of the security element (2) contains white pigments.

12. A value document (1) with a security element (2), comprising at least one starting material according to any one of claims 1 to 11.

## Revendications

1. Matériel de départ pour un document de valeur (1), comprenant un élément de sécurité (2) sous la forme d'une bande pour une utilisation comme fils de sécurité dans des documents de valeur (1), tels que des billets de banque, dans lequel l'élément de sécurité (2) a un premier degré de réflexion pour la lumière visible sur une première surface,
dans lequel la première surface de l'élément de sécurité (2) est pourvue d'une couche de couverture (11) dans au moins une première partie longitudinale, ladite couche de couverture ayant un deuxième degré de réflexion pour la lumière visible qui est supérieur au premier degré de réflexion de la première surface, tant que la première surface n'est pas pourvue d'une telle couche de couverture (11) dans au moins une seconde partie longitudinale, et
dans lequel au moins une première partie longitudinale de l'élément de sécurité (2) qui est pourvue d'une couche de couverture (11) est recouverte d'une partie du matériel de départ au moins dans certaines régions tant qu'au moins une seconde partie longitudinale de l'élément de sécurité (2) qui n'est pas pourvue d'une couche de couverture (11) n'est pas recouverte d'une partie du matériel de départ ou une telle seconde partie longitudinale est uniquement recouverte d'une autre partie du matériel de départ avec une épaisseur plus faible que la partie du matériel de départ qui recouvre au moins une première partie longitudinale de l'élément de sécurité pourvue d'une couche de couverture (11),
**caractérisé en ce que**
la longueur de la première partie longitudinale de l'élément de sécurité (2) qui est pourvue d'une couche de couverture (11) correspond à la longueur de la partie du matériel de départ qui recouvre cette première partie longitudinale, dans lequel la première partie longitudinale ne fait pas saillie essentiellement au-delà de ladite région de pont (4) ou s'étend essentiellement entièrement à travers elle, tant que la longueur de la seconde partie longitudinale de l'élément de sécurité (2) qui n'est pas pourvue d'une couche de couverture (11) correspond à la longueur d'une fenêtre (3) du matériel de départ, qui soit forme dans le matériel de départ une découpe continue, qui est agencée au-dessus de l'élément de sécurité (2), soit qui est formée par une partie supplémentaire du matériel de départ présentant une épaisseur plus faible que celle de la partie du matériel supplémentaire qui recouvre la première partie longitudinale de l'élément de sécurité pourvue d'une couche de couverture (11).

2. Matériel de départ selon la revendication 1, **caractérisé en ce que** une ou plusieurs premières parties longitudinales de l'élément de sécurité (2) qui sont pourvues d'une couche de couverture (11) se répètent périodiquement dans la direction longitudinale de l'élément de sécurité (2).

3. Matériel de départ selon la revendication 1 ou 2, **caractérisé en ce que** la première surface de l'élément de sécurité (2) est pourvue complètement dans au moins une première partie longitudinale d'une couche de couverture (11).

4. Matériel de départ selon la revendication 1 ou 2, **caractérisé en ce que** la première surface de l'élément de sécurité (2) est pourvue dans au moins une première partie longitudinale partiellement d'une couche de couverture (11), dans lequel les découpes dans la couche de couverture (11) forment des symboles ou des motifs.

5. Matériel de départ selon l'une quelconque des revendications précédentes, **caractérisé en ce que** au moins un symbole ou motif est appliqué à la couche de couverture (11) de l'élément de sécurité (2) et a un troisième degré de réflexion pour la lumière visible qui est inférieur au deuxième degré de réflexion de la couche de couverture (11).

6. Matériel de départ selon l'une quelconque des revendications précédentes, **caractérisé en ce que** la seconde surface de l'élément de sécurité (2) a un premier degré de réflexion pour la lumière visible et est pourvue dans au moins une première partie longitudinale d'une couche de couverture (11) qui a un deuxième degré de réflexion pour la lumière visible qui est supérieur au premier degré de réflexion de la seconde surface, tandis que la seconde surface n'est pas pourvue d'une telle couche de couverture (11) dans au moins une deuxième partie longitudinale.

7. Matériel de départ selon la revendication 6, **caractérisé en ce que** la couche de couverture (11) est formée sur la seconde surface de l'élément de sécurité (2) conformément à l'une quelconque des revendications 3 à 5.

8. Matériel de départ selon l'une quelconque des revendications précédentes, **caractérisé en ce que** la couche de couverture (11) de l'élément de sécurité (2) comprend une couche métallique.

9. Matériel de départ selon l'une quelconque des revendications 1 à 8, **caractérisé en ce que** la couche de couverture (11) de l'élément de sécurité (2) contient une couleur à effet métallique.

10. Matériel de départ selon l'une quelconque des revendications 1 à 9, **caractérisé en ce que** la couche de couverture (11) de l'élément de sécurité (2) contient une couleur imprimée.

11. Matériel de départ selon l'une quelconque des revendications 1 à 10, **caractérisé en ce que** la couche de couverture (11) de l'élément de sécurité (2) contient des pigments blancs.

12. Document de valeur (1) avec un élément de sécurité (2), comprenant au moins un matériel de départ selon l'une quelconque des revendications 1 à 11.
